# EUROPÄISCHE PATENTSCHRIFT

(11) **EP 0 427 025 B1**
(45) Veröffentlichungstag und Bekanntmachung des Hinweises auf die Patenterteilung: **23.03.1994**
(21) Anmeldenummer: 90120048.5
(22) Anmeldetag: 19.10.1990
(51) Int. Cl.: B28B 7/04

(54) **Schalung zur Herstellung von Beton-Fertigteilen**
Shuttering for making concrete elements
Coffrage pour la fabrication d'éléments en béton

(30) Priorität: 08.11.1989 DE 8913210 U
(43) Veröffentlichungstag der Anmeldung: 15.05.1991
(73) Patentinhaber: HOWAL GmbH, D-76258 Ettlingen (DE)
(72) Erfinder: Holzapfel, Hansjörg, W-7505 Ettlingen-Ew. (DE)
(74) Vertreter: Lichti, Heiner, Dipl.-Ing.

(56) Entgegenhaltungen:
- EP-A- 0 017 630
- DE-A- 2 903 755
- DE-A- 3 014 708
- US-A- 4 846 437

## Beschreibung

Die Erfindung betrifft eine Schalung zur Herstellung von Beton-Fertigteilen, insbesondere Stab- und Trogelementen, mit einer schwingbar gelagerten Unterkonstruktion und wenigstens zwei daran angebrachten, den Betonierraum begrenzenden Seitenschalungen, von denen eine an der Unterkonstruktion befestigt und die andere zum Ein- und Ausschalen von der ersteren abrückbar ist und die aus mit Abstand voneinander angeordneten Seitenstützen und an diesen angebrachten, variablen Schalungsplatten bestehen, wobei die Seitenstützen wenigstens einer Seitenschalung aus einem mit der Unterkonstruktion verbundenen Basisteil und einem dieses nach oben verlängernden Kopfteil bestehen, das am Basisteil schwenkbar angebracht und in der vertikalen Grundstellung und wenigstens einer weiteren, vom Betonierraum nach außen gerichteten Stellung arretierbar ist.

Schalungen zur Herstellung von Beton-Fertigteilen sind als Einfach- oder Zwillingsschalungen bekannt und dienen üblicherweise zur Herstellung ausschließlich stabförmiger Fertigteile, wie Stützen, Säulen, Pfetten, Balken, Unterzügen, Pfosten und dergleichen. Bei der Zwillingsausführung einer solchen Schalung sind die beiden inneren Seitenschalungen starr mit der Unterkonstruktion verbunden, während die beiderseits der Mittelschalung angeordneten Seitenschalungen zu den Seiten hin abrückbar sind, um das Fertigteil entschalen zu können bzw. an der Schalung selbst Umrüst- oder Reinigungsarbeiten etc. vornehmen zu können. Zum Abrücken können mechanische oder hydraulische Stelleinrichtungen eingesetzt werden. Solche Schalungen erlauben Variationen im Fertigteil-Querschnitt sowie in begrenztem Umfang auch hinsichtlich der Fertigteilform. Beispielsweise können durch variable Schalplatten seitlich zwischen die Seitenstützen hineinragende Konsolen oder durch entsprechende Kerne auch in den Querschnitt hineinragende Aussparungen ausgeformt werden.

Aus der DE-A-29 03 755, von der im Oberbegriff des Anspruchs 1 ausgegangen wird, ist eine Schalung zur Herstellung von Beton-Fertigteilen bekannt, bei der die Seitenstützen der Seitenschalungen jeweils aus einem mit der Unterkonstruktion verbundenen Basisteil und einem relativ zu diesem schwenkbaren Kopfteil bestehen. Als Schwenklager dienen ein Rohr, das mit mehreren, nebeneinander angeordneten Kopfteilen verschweißt ist, und eine Gelenkrinne, die an den Basisteilen angebracht ist. Bei einer Schwenkung des Rohrs zum Zwecke der Verstellung der Schalung werden auf diese Weise sämtliche mit dem Rohr verbundenen Kopfteile gleichzeitig und um das gleiche Maß bewegt, so daß immer die obere Schalwand als Einheit verstellt wird. In der DE-A-29 03 755 ist darüber hinaus erwähnt, einzelne Rohrstücke durch eingeschobene Paßstücke fluchtend miteinander zu verbinden, so daß es möglich ist, einzelne Abschnitte der Schalung relativ zueinander zu verstellen. Obwohl damit größere Variationsmöglichkeiten verglichen mit einer Schalung mit konstantem Schalungsquerschnitt gegeben sind, ist es mit dieser Schalung nicht möglich, stabförmige Betonteile beliebiger Struktur zu fertigen. Auf diese Weise sind die Verwendungsmöglichkeiten der in der DE-A-29 03 755 gezeigten Schalung stark eingeschränkt.

In der US 48 46 437 ist eine Betonschalung beschrieben, bei der die seitlichen Stützen entlang der Schalwände in Längsrichtung individuell verstellbar und somit relativ zueinander abstandsveränderlich sind. Dadurch läßt sich zwar die Schalwand an veränderlichen Stellen abstützen, eine Variation des Schalungsquerschnitts läßt sich damit jedoch nicht erzielen.

Der Erfindung liegt die Aufgabe zugrunde, eine Schalung des eingangs genannten Aufbaus so auszubilden, daß wahlweise Stabelemente im wesentlichen beliebiger Struktur gefertigt werden können.

Diese Aufgabe wird bei der eingangs genannten Schalung dadurch gelöst, daß die Seitenstützen der Seitenschalung abstandsveränderlich angeordnet sind und daß das Kopfteil über einen Schwenkzapfen am Basisteil gelagert ist, wobei die Führung über ein zum Schwenkzapfen konzentrisches Langloch und einen darin eingreifenden Bolzen erfolgt, so daß die Kopfteile unabhängig voneinander beliebige Winkelpositionen einnehmen können.

Durch die erfindungsgemäße Ausbildung ist eine Mehrzweckschalung geschaffen, die in der Grundstellung der Seitenstützen zur Herstellung von Stabelementen dienen kann. Durch Verschwenken des Kopfteils nach außen läßt sich für jede einzelne Seitenstütze jede beliebige Winkelstellung gegenüber dem entsprechenden Basisteil einstellen. Hierfür kann gegebenenfalls ein Raster vorgegeben sein. Durch entsprechendes Einstellen der Kopfteile sämtlicher Seitenstützen entsteht eine Stützkonstruktion für die Auflage von Schalplatten, so daß durch ein einfaches Umrüsten Trogelemente, Winkelelemente, Kassettendecken, Balkonterrasse, Blenden, Flachdachtraufen, Brüstungen, Stellwand-Elemente, Dachbinder, Brückenträger, Mehrstegdielen etc. gerfertigt werden können. Dabei ist es ferner möglich, eine solche Schalung zeitlich besser auszulasten, so daß in Verbindung mit der Produktvielfalt die Investitionskosten erheblich reduziert werden. Eine solche Schalung läßt sich ohne weiteres ganzjährig nutzen. Aufgrund der Führung mittels des in das Langloch eingreifenden Bolzens ist eine einfache und genaue Verstellung jedes Kopfteils relativ zu seinem Basisteil möglich.

Da die Seitenstützen der Seitenschalung abstandsveränderlich angeordnet sind, ergibt sich die Möglichkeit, den Abstand zwischen den Seitenstützen zu variieren. Dadurch läßt sich bei hohen Betondrücken, insbesondere bei abgeschwenktem Kopfteil, der Stützabstand auf das notwendige Maß einstellen. Ferner läßt sich der Betonierraum für seitliche Auskragungen, z.B. bei Stützen mit Konsolen, bei kassettierten Fertigteilen oder dergleichen beliebig variieren, so daß Fertigteile annähernd beliebiger Geometrie hergestellt werden können.

Vorzugsweise bestehen die Seitenstützen jeder Seitenschalung aus einem Basisteil und einem dieses nach oben verlängernden Kopfteil, so daß zu beiden Seiten des Betonierraums - auch bei einer Zwillingsausführung - eine obere Auflage für Schalplatten gebildet werden kann. Dabei können in einer Zwillingsschalung beide Betonierräume für die Herstellung nur eines Fertigteils genutzt werden, es können aber auch in beiden Betonierräumen zwei gleiche oder auch zwei unterschiedliche Fertigteile gleichzeitig hergestellt werden.

Eine vorteilhafte Ausführungsform zeichnet sich dadurch aus, daß der Bolzen ein Spannbolzen ist, mittels desses das Kopfteil in der gewünschten Winkellage festsetzbar ist. Bei einer solchen Ausbildung lassen sich die Kopfteile in einfacher Weise manuell verstellen und in der gewünschten Lage arretieren.

Die Abstandsveränderlichkeit der Seitenstützen läßt sich in einfacher Weise dadurch verwirklichen, daß die Seitenstützen mit ihrem Basisteil gegeneinander verschiebbar geführt und arretierbar sind. Dabei reicht es in der Regel aus, wenn die Seitenstützen nur einer Seitenschalung verschiebbar ausgeführt sind, so daß insbesondere bei einer Zwillingsausführung die mittleren Seitenschalungen orstfest an der Unterkonstruktion befestigt sein können.

Vorzugsweise ist die Ausbildung so getroffen, daß die Seitenstützen der abrückbaren Seitenschalung auf einer auf der Unterkonstruktion geführten Schiebebühne nebeneinander angeordnet und auf der Schiebebühne quer zu deren Abrückbewegung zur Abstandsveränderung verschiebbar sind.

Mittels der Schiebebühne, die über Gewindespindeln oder hydraulisch antreibbar ist, lassen sich sämtliche Seitenstützen der einen Seitenschalung gegenüber der ortsfesten Seitenschalung auf die gewünschte Breite des Betonierraums einstellen und mittels dieser Antriebe zum Entschalen abrücken. Ferner können die Seitenstützen auf der Schiebebühne quer verschoben werden, um ihren Abstand untereinander zu ändern.

Nachstehend ist die Erfindung anhand von in der Zeichnung wiedergegebenen Ausführungsbeispielen beschrieben. In der Zeichnung zeigen:
- Figur 1: eine perspektivische Ansicht einer Zwillingsschalung zur Herstellung stabförmiger Fertigteile;
- Figur 2: eine Stirnansicht einer Einfachschalung;
- Figur 3: eine Stirnansicht auf eine Seitenstütze einer Seitenschalung;
- Figur 4: eine Seitenansicht zu der Darstellung gemäß Figur 3;
- Figur 5: eine Stirnansicht einer Schalung in einer abgewandelten Ausführung in der Betonierstellung;
- Figur 6: eine perspektivische Ansicht der Schalung gemäß Figur 5 nach dem Entschalen;
- Figur 7: eine Stirnansicht einer Schalung in einer weiteren Ausführung in der Betonierstellung;
- Figur 8: eine Stirnansicht einer Schalung in einer weiteren Ausführung in der Betonierstellung und
- Figur 9: eine perspektivische Darstellung der Schalung gemäß Figur 8.

In Figur 1 ist eine Zwillingsschalung gezeigt, die eine aus Längsträgern 2 und Querträgern 3 bestehende Unterkonstruktion 1 aufweist. An der Unterkonstruktion 1 sind Unwuchterreger 4 zum Verdichten des Betons befestigt. Auf den Querträgern 3 der Unterkonstruktion 1 ist eine mittlere Schalungswand 5 im wesentlichen ortsfest angebracht, die aus einer Mehrzahl von vertikalen Stützen 6 besteht, von denen je eine auf jedem Querträger befestigt ist. Zu beiden Seiten dieser Schalungswand 5 sind Seitenschalungen 7 angeordnet, die wiederum eine Mehrzahl von nebeneinander angeordneten Seitenstützen 8 aufweisen. Jede Seitenschalung 7 bildet mit der mittleren Schalungswand 5 einen Betonierraum 9.

Die Seitenstützen 8 jeder Seitenschalung sitzen auf einer Schiebebühne 10, die auf den Querträgern 3 verschiebbar geführt ist. Die Querträger sind zu diesem Zweck von zwei I-Profilen 11 gebildet (siehe Figur 4), deren Obergurt von einem Gleitstück 12 übergriffen ist, das wiederum Teil je einer Seitenstütze 8 ist. Durch Verschieben der Schiebebühne 10 läßt sich die Breite des Betonierraums 9 variieren, wie dies in Figur 3 mit Pfeil 13 angedeutet ist.

Die Seitenstützen 8 sind mit der Schiebebühne 10, beispielsweise über Schraubbolzen 14, lösbar verbunden (Figur 3, 4), so daß sie in Längsrichtung der Schiebebühne 10 verschoben werden können. Damit läßt sich der Abstand der Seitenstützen 8 voneinander variieren. Dieses Verstellen der Seitenstützen 8 erfolgt manuell, während das Verstellen der Schiebebühnen 10 vorzugsweise hydraulisch geschieht.

An ihren dem Betonierraum zugekehrten Innenseiten der Seitenstützen werden Schalungsplatten 15 befestigt, die gegebenenfalls zusätzlich an den Querträgern 3 der Unterkonstruktion 1 abgestützt werden. Die Schalungsplatten 15 können zusätzlich Kerne 16 oder Aussparungen 17 aufweisen, um entsprechend geformte Konsolen, Auflager, Vertiefungen, Durchdringungen oder dergleichen am Fertigteil abzuformen. Durch die Verstellbarkeit der Seitenstützen lassen sich diese Aussparungen oder Kerne an beliebigen Stellen vorsehen.

Mit der in den Figuren 1 bis 4 gezeigten Grundschalung lassen sich beliebige Stabelemente, wie Stützen, Säulen, Pfetten, Balken, Unterzüge, Pfosten oder, wie dies in Figur 2 beispielhaft gezeigt ist, Balkontassen 18 fertigen.

Wie insbesondere aus den Figuren 3 und 4 ersichtlich besteht jede Seitenstütze 8 aus einem Basisteil 19, das auf der Schiebebühne 10 sitzt, und einem Kopfteil 20, das an einem Gelenk 21 am Basisteil 19 schwenkbar gelagert ist. Auf diese Weise läßt sich das Kopfteil 20 aus einer vertikalen Grundstellung in eine dem Betonierraum 9 abgekehrte geneigte oder horizontale Lage verschwenken. Zum Festsetzen des Kopfteils in der gewünschten Winkellage ist ein zum Gelenk 21 konzentrisches Langloch 22 im Kopfteil 20 vorgesehen, in das ein Spannbolzen 23 mit einem Hebelgriff 24 eingreift.

Durch Verschwenken des Kopfteils 20 beispielsweise in die in Figur 5 gezeigte Winkellage läßt sich ein T-Balken 25 herstellen (Figuren 5 und 6), dessen Obergurt beim gezeigten Ausführungsbeispiel einen nach außen abnehmenden Querschnitt bzw. eine von der Horizontalen abweichende, geneigte Untersicht aufweist. Die Höhe des Stegs und Breite des Gurtes lassen sich durch entsprechendes Abschalen variieren. Bei dem beschriebenen Ausführungsbeispiel ist die mittlere Schalungswand 5 (siehe Figur 1) der Zwillingsschalung entbehrlich bzw. entfernt worden.

Figur 7 zeigt eine Ausführungsform, bei der das Kopfteil 20 der Seitenstützen 8 der einen Seitenschalung 7 geneigt angeordnet und auf der mittleren Schalungswand eine Schalplatte 26 mit gleichem Neigungswinkel angeordnet ist. Auf diese Weise läßt sich ein T-Profil 27 mit einem gegenüber dem Steg 29 gegeigten Gurt 28 herstellen. Hierbei kann es sich beispielsweise um einem Brückenträger mit Kurvenneigung handeln.

In Figur 8 und 9 ist wiederum eine komplette Zwillingsschalung gezeigt, die zur Herstellung einer π-Platte 30 umgerüstet wurde, deren beide Stege in den Betonierräumen zwischen den mittleren Schalungswänden und den Seitenschalungen 7 gefertigt werden, während die ebene Platte auf den abgekippten Kopfteilen gefertigt wird. Auch hier lassen sich Stegquerschnitt, Stegabstand und Plattenmaße beliebig variieren.

Die in der Zeichnung gezeigten Ausführungsbeispiele geben nur einen kleinen Ausschnitt der Fertigteilformen wieder, die sich mit der erfindungsgemäß ausgebildeten Schalung herstellen lassen.

## Patentansprüche

1. Schalung zur Herstellung von Beton-Fertigteilen, insbesondere Stab- und Trogelementen, mit einer schwingbar gelagerten Unterkonstruktion und wenigstens zwei daran angebrachten, den Betonierraum begrenzenden Seitenschalungen, von denen eine an der Unterkonstruktion befestigt und die andere zum Ein- und Ausschalen von der ersteren abrückbar ist und die aus mit Abstand voneinander angeordneten Seitenstützen und an diesen angebrachten, variablen Schalungsplatten bestehen, wobei die Seitenstützen wenigstens einer Seitenschalung aus einem mit der Unterkonstruktion verbundenen Basisteil und einem dieses nach oben verlängernden Kopfteil bestehen, das am Basisteil schwenkbar angebracht und in der vertikalen Grundstellung und wenigstens einer weiteren, vom Betonierraum (9) nach außen gerichteten Stellung arretierbar ist, dadurch gekennzeichnet, daß die Seitenstützen (8) der Seitenschalung (7) abstandsveränderlich angeordnet sind und daß das Kopfteil (20) über einen Schwenkzapfen (21) am Basisteil (19) gelagert ist, wobei die Führung über ein zum Schwenkzapfen konzentrisches Langloch (22) und einen darin eingreifenden Bolzen (23) erfolgt, so daß die Kopfteile (20) unabhängig voneinander beliebige Winkelpositionen einnehmen können.

2. Schalung nach Anspruch 1, dadurch gekennzeichnet, daß die Seitenstützen (8) jeder Seitenschalung (7) aus einem Basisteil (19) und einem dieses nach oben verlängernden Kopfteil (20) bestehen.

3. Schalung nach Anspruch 1 oder 2, dadurch gekennzeichnet, daß der Bolzen (23) ein Spannbolzen ist, mittels dessen das Kopfteil (20) in der gewünschten Winkellage festsetzbar ist.

4. Schalung nach einem der Ansprüche 1 bis 3, dadurch gekennzeichnet, daß die Seitenstützen (8) mit ihrem Basisteil (19) gegeneinander verschiebbar geführt und arretierbar sind.

5. Schalung nach einem der Ansprüche 1 bis 4, dadurch gekennzeichnet, daß die Seitenstützen (8) der abrückbaren Seitenschalung (7) auf einer auf der Unterkonstruktion (1) geführten Schiebebühne (10) nebeneinander angeordnet und auf der Schiebebühne quer zu deren Abrückbewegung zur Abstandsveränderung verschiebbar sind.

## Claims

1. Shuttering for making precast concrete members, particularly rod and trough members, with an oscillatably mounted substructure and at least two side fonmworks bounding the concreting zone and fitted to the sane, whereof one is fixed to the substructure and the other can be moved away from the first for lining and stripping purposes and which comprise spaced lateral supports and variable formwork plates fitted thereto, the lateral supports of at least one lateral formwork comprising a base part connected to the substructure and a head part upwardly extending the latter and which is pivotably fitted to the base part and is lockable in the vertical basic position and at least one further position directed outwards from the concreting zone (9), characterized in that the lateral supports (8) of the lateral formwork (7) are arranged in spacing-variable manner and that the head part (20) is mounted by means of a pivot pin (21) on the base part (19), guidance taking place by means of an elongated hole (22) concentric to the pivot pin and a bolt (23) engaging in said hole, so that the head parts (20), independently of one another, can assume randan angular positions.

2. Shuttering according to claim 1, characterized in that the lateral supports (8) of each lateral formwork (7) comprise a base part (19) and a head part (20) extending the latter upwards.

3. Shuttering according to claim 1 or 2, characterized in that the bolt (23) is a clamp bolt by means of which the head part (20) can be fixed in the desired angular position.

4. Shuttering according to one of the claims 1 to 3, characterized in that the lateral supports (8) with their base part (19) are displaceably guided with respect to one another and lockable.

5. Shuttering according to one of the claims 1 to 4, characterized in that the lateral supports (8) of the removable lateral formwork (7) are juxtaposed on a sliding platform (10) guided on the substructure (1) and are displaceable on the sliding platform transversely to the removal movement in order to modify the spacing.

## Revendications

1. Moule pour la fabrication d'éléments préfabriqués en béton, en particulier d'éléments en forme de poutre ou de bac, comprenant un fond monté basculant et au moins deux coffrages latéraux montés sur ce fond, délimitant l'espace à bétonner, dont l'un est fixé sur le fond et l'autre est détachable de celui-ci pour les opérations de moulage et de démoulage, coffrages latéraux formés de supports latéraux disposés à intervalle entre eux et de panneaux de coffrage variables montés sur ceux-ci, les supports latéraux d'au moins un coffrage latéral comprenant une partie inférieure reliée au fond et une partie supérieure prolongeant la partie inférieure vers le haut, montée à basculement sur celle-ci et pouvant être bloquée dans la position verticale de base et dans au moins une position supplémentaire, dirigée vers l'extérieur par rapport à l'espace à bétonner (9), caractérisé en ce que les supports latéraux (8) du coffrage latéral (7) sont montés à intervalle modifiable et en ce que la partie supérieure (20) est montée sur la partie inférieure (19) au moyen d'un pivot, le guidage s'effectuant par une ouverture oblongue (22) concentrique au pivot et une goupille en prise dans cette ouverture, de sorte que les parties supérieures (20) puissent adopter des positions angulaires quelconques indépendantes les unes des autres.

2. Moule selon la revendication 1, caractérisé en ce que les supports latéraux (8) de chaque coffrage latéral (7) comprennent une partie inférieure (19) et une partie supérieure (20) prolongeant la précédente vers le haut.

3. Moule selon l'une quelconque des revendications 1 ou 2, caractérisé en ce que la goupille (23) est une goupille de serrage, au moyen de laquelle la partie supérieure (20) est maintenue dans la position angulaire souhaitée.

4. Moule selon l'une quelconque des revendications 1 à 3, caractérisé en ce que les supports latéraux (8) sont guidables dans des positions décalées les uns par rapport aux autres et fixés au moyen de leur partie inférieure (19).

5. Moule selon l'une quelconque des revendications 1 à 4, caractérisé en ce que les supports latéraux (8) du coffrage latéral (7) retirable sont montés côte à côte sur un rail de positionnement (10) guidé sur le fond (1) et décalables sur le rail de positionnement, transversalement par rapport à leur mouvement de retrait, pour faire varier les intervalles.
